# EUROPÄISCHE PATENTSCHRIFT

(11) **EP 3 927 641 B1**
(45) Veröffentlichungstag und Bekanntmachung des Hinweises auf die Patenterteilung: **21.08.2024**
(21) Anmeldenummer: 20704850.5
(22) Anmeldetag: 11.02.2020
(51) Int. Cl.: B66B 5/04, B66B 5/06, B66B 5/18, B66B 5/00

(54) **AUSLÖSESYSTEM FÜR EINE FANGVORRICHTUNG, AUFZUGSANLAGE UND VERFAHREN ZUM BETREIBEN EINER AUFZUGSANLAGE**
TRIGGERING SYSTEM FOR A SAFETY CATCH APPARATUS, ELEVATOR SYSTEM, AND METHOD FOR OPERATING AN ELEVATOR SYSTEM
SYSTÈME DE DÉCLENCHEMENT POUR UN DISPOSITIF D'ARRÊT, INSTALLATION D'ASCENSEUR ET PROCÉDÉ POUR FAIRE FONCTIONNER UNE INSTALLATION D'ASCENSEUR

(30) Priorität: 20.02.2019 DE 102019104339
(43) Veröffentlichungstag der Anmeldung: 29.12.2021
(73) Patentinhaber: TK Elevator Innovation and Operations GmbH, 40472 Düsseldorf (DE)
(72) Erfinder: ALTENBURGER, Bernd, 73765 Neuhausen (DE)
(74) Vertreter: Paustian & Partner Patentanwälte mbB
(86) Internationale Anmeldenummer: PCT/EP2020/053396
(87) Internationale Veröffentlichungsnummer: WO 2020/169399

(56) Entgegenhaltungen:
- DE-A1- 102011 001 449
- JP-U- S60 193 373
- US-A1- 2005 279 584
- US-B1- 6 202 795

## Beschreibung

Die vorliegende Erfindung betrifft ein Auslösesystem für eine Fangvorrichtung in einer Aufzugsanlage, eine solche Aufzugsanlage sowie ein Verfahren zum Betreiben einer Aufzugsanlage.

### Stand der Technik

Neben Aufzügen bzw. Aufzugsanlagen mit einem Fahrkorb, der in einem Schacht bewegt wird, gibt es auch Aufzüge mit zwei Fahrkörben, die im gleichen Schacht übereinander bewegt werden. Dies ist gerade bei Hochhäusern vorteilhaft, da der vorhandene Raum besser ausgenutzt werden kann. Solche Aufzugsanlagen werden von der Anmelderin unter der Marke TWIN vertrieben.

Beim Betrieb einer solchen Aufzugsanlage ist dann darauf zu achten, dass sich die beiden Fahrkörbe nicht zu nahe kommen und sich insbesondere nicht berühren. Insbesondere in kritischen Situationen, in denen beispielsweise beide Fahrkörbe in die gleiche Richtung bewegt werden, jedoch der vorausfahrende Fahrkorb plötzlich anhält, kann eine Notbremsung bzw. ein Nothalt erforderlich sein, um eine Kollision der beiden Fahrkörbe zu verhindern. Eine Sicherheitsüberwachung, um eine solche Kollision zu verhindern, ist beispielsweise aus der EP 1 562 848 B1 bekannt.

Bei solchen Aufzügen ist, neben einer Betriebsbremse für den Antrieb, insbesondere für den Fall, dass die Bremswirkung dieser Betriebsbremse nicht ausreichend sein sollte, an jedem der beiden Fahrkörbe in der Regel eine Fangeinrichtung vorgesehen, mittels welcher eine schnelle Abwärtsfahrt bzw. ein Abstürzen des Fahrkorbs verhindert werden kann. Zudem kann für den unteren Fahrkorb eine Bremseinrichtung am Fahrkorb vorgesehen sein, mittels welcher eine Aufwärtsbewegung schnell und sicher gestoppt werden kann. Eine solche Bremseinrichtung am Fahrkorb wird durch eine Seilbremse ausgelöst, in Form einer solchen Seilbremse ist beispielsweise aus der EP 1 646 575 B1 bekannt.

DE 10 2011 001 449 A1 beschreibt eine Aufzugsanlage mit wenigstens einer in einem Aufzugsschacht an einer Führungsschiene geführten Aufzugskabine und einer Sicherheitsfangvorrichtung mit einer Bremsvorrichtung und einer diese im Absturzfall aktivierende Auslöseeinrichtung. DE 10 2011 001 449 A1 offenbart ein Auslösesystem gemäß dem Oberbegriff des Anspruchs 1.

US 6 202 795 B1 beschreibt ein Bremssystem für eine Aufzugskabine mit einer an der Aufzugskabine angeordneten Anhaltemechanismus, der eingerichtet ist, diese anzuhalten, wenn sie eine Bewegungsgeschwindigkeitsbegrenzung überschreitet.

JP S60 193373 U beschreibt ein Geschwindigkeitsbegrenzersystem an einer Aufzugskabine, wobei ein Seil an der Schachtoberseite befestigt und über eine Scheibe geführt und zu einem unteren Schachtende gespannt ist.

Anstelle einer Bremseinrichtung für den Fahrkorb ist es - zumindest für herkömmliche Aufzugsanlagen mit nur einem Fahrkorb im Schacht - auch möglich, eine Fangeinrichtung am Gegengewicht des Fahrkorbs vorzusehen. Allerdings ist gerade bei Aufzugsanlagen mit zwei Fahrkörben im Schacht und der dadurch in der Regel nötigen Anordnung zweier Gegenwichte nebeneinander die Verwendung eines mechanischen Geschwindigkeitsbegrenzers mit umlaufendem Seil meist nicht möglich. Die elektrische Auslösung der Fangvorrichtung am Fahrkorb ist aufgrund des fehlenden Hängekabels auch nicht möglich.

Vor diesem Hintergrund stellt sich daher die Aufgabe, eine einfache und/oder effiziente und/oder sichere Lösung zur Realisierung einer Auslösung der Bremseinrichtung am Gegengewicht für Abbremsung in Aufwärtsrichtung für einen Fahrkorb einer Aufzugsanlage, insbesondere den unteren Fahrkorb einer Aufzugsanlage mit zwei Fahrkörben in einem Schacht, bereitzustellen.

### Offenbarung der Erfindung

Erfindungsgemäß werden ein Auslösesystem für eine Fangvorrichtung, eine Aufzugsanlage sowie ein Verfahren zum Betreiben einer Aufzugsanlage mit den Merkmalen der unabhängigen Patentansprüche vorgeschlagen. Vorteilhafte Ausgestaltungen sind Gegenstand der Unteransprüche sowie der nachfolgenden Beschreibung.

Ein erfindungsgemäßes Auslösesystem ist für eine Fangvorrichtung verwendbar, die an einem mit einem Fahrkorb über ein Tragmittel, das über eine mit einem Antrieb gekoppelte Treibscheibe geführt ist, verbundenes und in einem Schacht geführtes Gegengewicht - oder ggf. auch an dem Fahrkorb - anbringbar ist. Bei dem Tragmittel kann es sich insbesondere um ein Zugtragmittel wie ein Seil oder einen Riemen handeln. Ebenso sind mehrere Seile bzw. Riemen denkbar. Die Fangvorrichtung ist insbesondere derart ausgebildet, dass sie mit einer Führungsschiene oder dergleichen, an dem das Gegengewicht entlang bewegt wird, in Eingriff bringbar ist.

Die Auslösevorrichtung weist ein in dem Schacht spannbares, stehendes Spannmittel, insbesondere ein Seil, eine Betätigungseinrichtung, mittels welcher bei Bedarf eine Kraft in Längsrichtung des Spannmittel auf das Spannmittel ausübbar ist, und eine Kopplungseinrichtung, mittels welcher das Spannmittel und die Fangvorrichtung derart koppelbar sind, dass die Fangvorrichtung bei Ausübung der Kraft auf das Spannmittel auslösbar ist, auf.

Wie eingangs bereits erwähnt, werden für übliche Geschwindigkeitsbegrenzer, mit denen Fangvorrichtungen ausgelöst werden können, umlaufende Seile verwendet, die im Schacht einer Aufzugsanlage zwischen dem oberen und unteren Ende (meist Schachtkopf und Schachtgrube), also zwischen den Bereichen in denen sich die Fangvorrichtung, wenn sie an dem Gegengewicht (oder auch an dem Fahrkorb) angeordnet ist, bewegen kann, zwischen Rollen gespannt.

Im Gegensatz hierzu wird bei der vorgeschlagenen Auslösevorrichtung nur ein Spannmittel bzw. Seil verwendet, das insbesondere zwischen dem oberen und unteren Ende im Schacht gespannt werden kann, wodurch deutlich weniger freier Raum im Schacht benötigt wird. Die Betätigungseinrichtung, mittels welcher eine Kraft auf das Spannmittel ausgeübt werden kann, ist daher am oberen Ende beispielsweise im Maschinenraum angeordnet, wodurch sie auch besonders einfach elektrisch ausgelöst werden kann, da keine elektrische Verbindung zum Gegengewicht nötig ist. Am oberen Ende ist das Spannmittel mittels der Betätigungseinrichtung befestigt, welche später noch näher beschrieben wird. Am unteren Ende kann das Spannmittel beispielsweise am Boden befestigt oder aber durch eine Spannmasse, die ggf. auch am Boden befestigt ist, gespannt werden. Hier kann ggf. eine Klinkeneinrichtung oder ein Freilauf vorgesehen sein, um eine Bewegung des Spannmittel bzw. Seils an der Spannmasse nach oben zu verhindern und Seildehnung aufzunehmen.

Durch die Kopplungseinrichtung kann die auf das Spannmittel wirkende Kraft auf die Fangeinrichtung übertragen werden, sodass damit die Fangeinrichtung ausgelöst wird. Für eine mögliche Ausgestaltung einer solchen Kopplungseinrichtung sei auf die noch folgenden Ausführungen verwiesen.

Insgesamt wird auf diese Weise ein Auslösesystem für eine Fangvorrichtung, die an einem Gegengewicht angebracht werden kann, bereitgestellt, die besonders einfach und platzsparend ist, und dabei auch keine elektrische Anbindung an der Fangvorrichtung selbst bzw. am Gegengewicht benötigt.

Wie schon erwähnt, ist es bevorzugt, wenn die Betätigungseinrichtung elektrisch auslösbar ist. Hierzu weist die Betätigungseinrichtung insbesondere einen Elektromagneten auf, mittels dessen die Betätigungseinrichtung auslösbar ist. Durch einen Elektromagneten kann ein Gegenstück durch elektromagnetische Kraft bei anliegendem Strom gehalten werden. Durch einfaches Unterbrechen des Stroms, also beispielsweise durch Öffnen eines Schalters, lässt sich somit die Kopplungseinrichtung - und damit die Fangvorrichtung - auslösen. In diesem Zusammenhang wird der Elektromagnet auch als Lüftmagnet bezeichnet.

Vorzugsweise weist die Betätigungseinrichtung ein Federelement und/oder einen Hebelarm auf, mittels welcher mittelbar oder unmittelbar die Kraft auf das Spannmittel ausübbar ist. So kann beispielsweise über ein Federelement, beispielsweise eine Druckfeder, eine Kraft auf einen Hebelarm ausgeübt werden, an dem auch das Spannmittel befestigt ist. Durch den bereits erwähnten Elektromagneten kann der Hebelarm beispielsweise gegen die Kraft des Federelements in einer Ausgangsposition gehalten werden. Bei einer Auslösung kann die Kraft des Federelements freigesetzt werden, wodurch über den Hebelarm eine Kraft auf das Spannmittel ausgeübt wird, und womit die Fangvorrichtung ausgelöst wird.

Weiterhin ist es auch bevorzugt, wenn für die Betätigungseinrichtung eine Rückstelleinrichtung vorgesehen ist, insbesondere mit einem Linearantrieb, mittels welcher die Betätigungseinrichtung nach einer Auslösung von einer Betätigungsstellung in eine Freigabestellung bringbar ist. Damit ist die Betätigungseinrichtung nach einer etwaigen Auslösung besonders einfach wieder in die Ausgangsposition bringbar. Hierzu kann die Rückstelleinrichtung insbesondere auch fernbetätigbar ausgebildet sein. Eine solche Rückstelleinrichtung kann insbesondere auch (oder nur) für die Fangvorrichtung vorgesehen sein.

Besonders bevorzugt ist es, wenn die Kopplungseinrichtung ein Betätigungselement aufweist, das bei Ausübung der Kraft auf das Spannmittel zur Auslösung oder Betätigung der Fangvorrichtung führt. Insbesondere kann die Kopplungseinrichtung hierzu ein Führungssystem umfassend das Betätigungselement und Führungselemente aufweisen, in dem das Spannmittel geführt ist, wobei das Betätigungselement relativ zu den Führungselementen bewegbar ist, und insbesondere dazu eingerichtet ist, bei Ausübung der Kraft auf das Spannmittel bewegt zu werden. Sowohl die Führungselemente als auch das Betätigungselement können dabei als Rollen ausgebildet sein, an denen das Spannmittel bzw. Seil entlang bewegt wird. Durch einen seitlichen Versatz und geeignete Anordnung zueinander kann damit erreicht werden, dass die zusätzliche, durch die Kopplungseinrichtung, auf das Spannmittel in Längsrichtung ausgeübte Kraft in eine Kraft mit zumindest einer Komponente senkrecht zur Längsrichtung des Spannmittels umgewandelt wird.

Wenn das Betätigungselement in einem regulären Zustand bzw. einer Ausgangsposition durch ein Federelement oder dergleichen gegen die aus der vorhandenen Spannung des Spannmittels wirkenden Kraft gehalten wird, so kann - bei geeigneter Dimensionierung eines solchen Federelements - erreicht werden, dass die zusätzliche Kraft das Betätigungselement bewegt. Dieses Betätigungselement kann die Fangvorrichtung, beispielsweise durch einen geeigneten Verbindungsmechanismus betätigen bzw. auslösen. Für eine detailliertere Beschreibung der Kopplungseinrichtung sei an dieser Stelle auch auf die Figurenbeschreibung verwiesen.

Die Fangvorrichtung selbst weist dabei beispielsweise Fangkeile auf, die zwischen eine Führungsschiene für das Gegengewicht und ein Gegenstück gebracht werden können. Denkbar sind beispielsweise aber auch Bremsbeläge, die an die Führungsschiene gedrückt werden. Je nach konkreter Ausgestaltung der Fangvorrichtung kann die Kopplungseinrichtung ausgebildet werden, um eine Bewegung des Betätigungselements in eine Betätigung oder Auslösung der Fangvorrichtung umzusetzen.

Gegenstand der Erfindung ist weiterhin eine Aufzugsanlage mit wenigstens einem in einem Schacht bewegbaren Fahrkorb, einem mit dem Fahrkorb über ein Tragmittel, das über eine mit einem Antrieb gekoppelte Treibscheibe geführt ist, verbundenes und in dem Schacht geführten Gegengewicht, einer an dem Gegengewicht angeordneten Fangvorrichtung und einem erfindungsgemäßen Auslösesystem, wobei die Betätigungseinrichtung in einem den Antrieb umfassenden Maschinenraum angeordnet ist.

Hinsichtlich weiterer Vorteile und Ausgestaltungen sowie einer näheren Beschreibung der Aufzugsanlage sei an dieser Stelle auch auf obige Ausführungen zum Auslösesystem verwiesen, die hier entsprechend gelten.

Weiterhin ist besonders bevorzugt, wenn die Aufzugsanlage einen weiteren Fahrkorb aufweist, der über dem Fahrkorb in dem Schacht angeordnet und bewegbar ist. Hier kommen die Vorteile der Erfindung besonders gut zur Geltung, da es - wie eingangs erwähnt - gerade bei einer solchen Aufzugsanlage bislang aufgrund des Platzbedarfs bislang schwierig war, Fangvorrichtungen am Gegengewicht vorzusehen. Es versteht sich, dass auf die gleiche Weise auch an einem Gegengewicht des weiteren Fahrkorbs eine Fangvorrichtung vorgesehen und ausgelöst werden kann, falls nötig.

Vorzugsweise ist die Fangvorrichtung oder eine weitere Fangvorrichtung weiterhin derart mit dem Spannmittel gekoppelt, dass die bzw. die weitere Fangvorrichtung ausgelöst wird, wenn deren Geschwindigkeit relativ zum Spannmittel einen Grenzwert überschreitet. Hierbei kann dann ein herkömmlicher Auslösemechanismus für die Fangvorrichtung verwendet werden, beispielsweise mit einem Reibrad, um eine weitere Sicherheitsstufe vorzusehen. Hier kann auch dasselbe Seil verwendet werden. Im Vergleich zu der Auslösung mittels der zuvor erwähnten Auslösevorrichtung ist hier jedoch in der Regel nur eine geschwindigkeitsabhängige Auslösung möglich. Vorteilhafterweise weist die Aufzugsanlage weiterhin eine Steuerungseinrichtung auf, die dazu eingerichtet ist, einen Abstand und/oder eine Relativgeschwindigkeit zwischen den zwei Fahrkörben zu erfassen, und, wenn der Abstand bzw. die Relativgeschwindigkeit einen zugehörigen Grenzwert unterschreitet bzw. überschreitet, die Betätigungseinrichtung zu betätigen. Anzumerken ist hier, dass im Falle des Abstands der Grenzwert unterschritten, im Falle der Relativgeschwindigkeit überschritten werden muss.

Damit ist ein besonders effektiver und sicherer Einsatz der vorgeschlagenen Auslösevorrichtung möglich. Bei der hier verwendeten Steuerungseinrichtung kann es sich beispielsweise um eine separate Sicherheitssteuerungseinrichtung handeln, oder aber auch um eine üblicherweise ohnehin verwendete Steuerungseinrichtung für die gesamte Aufzugsanlage.

Gegenstand der Erfindung ist weiterhin ein Verfahren zum Betreiben einer Aufzugsanlage mit einem Fahrkorb, für den ein mit dem Fahrkorb über ein Tragmittel, das über eine mit einem Antrieb gekoppelte Treibscheibe geführt ist, verbundenes und in einem Schacht geführtes Gegengewicht vorgesehen ist. Es wird nun bei Bedarf eine Bewegung des Gegengewichts abgebremst, indem mittels einer in einem den Antrieb umfassenden Maschinenraum angeordneten Betätigungseinrichtung eine Kraft auf ein in dem Schacht gespanntes, stehendes Spannmittel, insbesondere ein Seil, in Längsrichtung des Spannmittels ausgeübt wird, wodurch mittels einer Kopplungseinrichtung eine an dem Gegenwicht angebrachte Fangvorrichtung ausgelöst wird.

Vorzugsweise wird dabei die Betätigungseinrichtung nur bei einer Aufwärtsbewegung des unteren Fahrkorbs ausgelöst. Dies kann beispielsweise unter Verwendung einer geeigneten Steuerungseinrichtung erfolgen, in welcher auch die Bewegungsrichtung des Fahrkorbs bekannt ist bzw. erfasst wird. Vorteilhafterweise wird auch ein weiterer Fahrkorb über dem (ersten und dann unteren) Fahrkorb in dem Schacht bewegt. Dann wird dabei vorzugsweise auch ein Abstand und/oder eine Relativgeschwindigkeit zwischen den zwei Fahrkörben erfasst, und es wird, wenn der Abstand bzw. die Relativgeschwindigkeit einen zugehörigen Grenzwert unterschreitet bzw. überschreitet, die Betätigungseinrichtung ausgelöst. Anzumerken ist hier, dass im Falle des Abstands der Grenzwert unterschritten, im Falle der Relativgeschwindigkeit überschritten werden muss.

Hinsichtlich weiterer Ausgestaltungen sowie der Vorteile des erfindungsgemäßen Verfahrens sei zur Vermeidung von Wiederholungen auf obige Ausführungen zum Auslösesystem bzw. zur Aufzugsanlage verwiesen, die hier entsprechend gelten. Weitere Vorteile und Ausgestaltungen der Erfindung ergeben sich aus der Beschreibung und der beiliegenden Zeichnung.

Die Erfindung ist anhand eines Ausführungsbeispiels in der Zeichnung schematisch dargestellt und wird im Folgenden unter Bezugnahme auf die Zeichnung beschrieben.

Figurenbeschreibung
- Figur 1: zeigt schematisch eine erfindungsgemäße Aufzugsanlage in einer bevorzugten Ausführungsform.
- Figur 2: zeigt schematisch ein erfindungsgemäßes Auslösesystem in einer bevorzugten Ausführungsform.
- Figur 3: zeigt schematisch einen Teil des Auslösesystems aus Figur 2 in detaillierterer Darstellung.
- Figur 4: zeigt schematisch einen Teil des Auslösesystems aus Figur 2 in detaillierterer Darstellung.

In Figur 1 ist schematisch eine erfindungsgemäße Aufzugsanlage 100 in einer bevorzugten Ausführungsform dargestellt. Die Aufzugsanlage 100 weist einen Schacht 110 auf, in dem sich zwei Fahrkörbe übereinander befinden, ein unterer Fahrkorb 120 und ein oberer Fahrkorb 121. Beide Fahrkörbe können in dem Schacht 110 unabhängig voneinander bewegt werden. Dies kann beispielsweise über eine hier nur schematisch angedeutete Steuerungseinrichtung 190 erfolgen, welche beispielsweise auch in dem angedeuteten Maschinenraum 160 am oberen Ende des Schachtes 110 angeordnet sein kann.

Dabei ist für den unteren Fahrkorb 120 ein Antrieb 161 mit einer Treibscheibe 162 in dem Maschinenraum 160 vorgesehen. Der Antrieb ist beispielhaft an bzw. auf einem Boden 164 des Maschinenraums 160 anordnet. Über die Treibscheibe 162 (und ggf. auch eine Umlenkrolle, wie gezeigt) wird ein hier als Seil ausgebildetes Tragmittel 111 insbesondere Zugtragmittel geführt, mittels dessen der untere Fahrkorb 120 mit einem zugehörigen ersten Gegengewicht 125 verbunden ist. Damit sind der Fahrkorb 120 und das erste Gegengewicht 125 im Schacht gegenläufig auf und ab bewegbar.

Für den oberen Fahrkorb 121 ist entsprechend ein zweites Gegengewicht 126 vorgesehen. Der Fahrkorb 121 und das zweite Gegengewicht 126 können - wie auch der untere Fahrkorb 120 und das erste Gegengewicht 125 - über ein Tragmittel verbunden sein, das über eine Treibscheibe an einem Antrieb geführt ist. In der gezeigten Abbildung ist der weitere Antrieb und die weitere Treibscheibe dies jedoch der Übersichtlichkeit halber nicht dargestellt.

Die beiden Gegengewichte 125 und 126 werden im Schacht 110 nebeneinander angeordnet, d.h. die vertikalen Projektionen der beiden Gegenwichte auf einen Boden des Schachtes 110 liegen nebeneinander. Insbesondere werden die beiden Gegengewichte auch an bzw. nahe an einer Wand des Schachtes 110 angeordnet, um einen ordnungsgemäßen Betrieb der Aufzugsanlage zu gewährleisten.

Weiterhin ist am unteren Fahrkorb 120 eine erste Fangvorrichtung 140 angeordnet, um im Notfall ein Hinabfallen des Fahrkorbs im Schacht 110 zu verhindern. Entsprechend ist am oberen Fahrkorb 121 eine zweite Fangvorrichtung 141 angeordnet.

Bei der hier gezeigten Aufzugsanlage mit zwei sich im Schacht 110 übereinander befindlichen Fahrkörben muss gewährleistet werden, dass eine Kollision beider Fahrkörbe sicher verhindert wird. Während für eine Abwärtsbewegung des oberen Fahrkorbs hierzu beispielsweise die erwähnte Fangvorrichtung 141 verwendet wird, ist für den unteren Fahrkorb zum Abbremsen einer- ungewünschten - Aufwärtsbewegung, beispielsweise wenn er sich zu stark an den oberen Fahrkorb annähert, eine weitere Einrichtung vorzusehen.

Hierzu kann insbesondere, wie erwähnt, auch eine Überwachung des Abstands und/oder der Relativgeschwindigkeit der beiden Fahrkörbe zueinander überwacht werden, beispielsweise unter Verwendung der Steuerungseinrichtung 190 und ggf. geeigneter Sensoren oder dergleichen.

Für den unteren Fahrkorb 120 ist eine dritte Fangvorrichtung 230 am zugehörigen ersten Gegengewicht 125 angeordnet. Eine von der Geschwindigkeit des ersten Gegengewichts 125 unabhängige Auslösung dieser dritten Fangvorrichtung 230 ist allerdings mit herkömmlichen Mitteln nicht oder nur mit erheblichem, konstruktivem Aufwand möglich.

Wie erwähnt, gibt es für ein solches Gegengewicht kein Hängekabel, das eine elektrische Auslösung der Fangvorrichtung ermöglicht. Bekannte mechanische Geschwindigkeitsbegrenzer benötigen ein umlaufendes Seil, welche aufgrund der Anordnung beider Gegengewichte nebeneinander aufgrund des begrenzten, freien Raumes in aller Regel nicht verwendet werden können. Ebenso kann damit, wie erwähnt, in der Regel nur eine geschwindigkeitsabhängige Auslösung erfolgen.

Es ist nun ein Auslösesystem für diese dritte Fangvorrichtung 230 vorgesehen, die eine Kopplungseinrichtung 220 am ersten Gegengewicht 125 sowie eine Betätigungseinrichtung 210 aufweist, die im Maschinenraum 160 angeordnet ist. Für eine detailliertere Beschreibung hierzu sei auf die folgenden Figuren verwiesen.

In Figur 2 ist schematisch ein erfindungsgemäßes Auslösesystem 200 in einer bevorzugten Ausführungsform dargestellt, die beispielsweise mit der in Figur 1 gezeigten Aufzugsanlage bzw. der dort vorhandenen Fangvorrichtung am Gegengewicht verwendet werden kann.

Hierzu sind erneut, wie schon in Figur 1 angedeutet, die Betätigungseinrichtung 210 insbesondere im Maschinenraum, z. B. auf dessen Boden 164, und die Kopplungseinrichtung 220, die zusammen mit der dritten Fangvorrichtung 230 auf dem ersten Gegengewicht 125 angeordnet ist, gezeigt.

Weiterhin ist ein als Seil ausgebildetes Spannmittel 241 gezeigt, das zwischen der Betätigungseinrichtung 210 und einer Spannmasse 240, die nahe des Schachtbodens (also beispielsweise in der Schachtgrube) angeordnet sein kann. Das Spannmittel 241 kann damit gespannt werden. Hierzu kann die Spannmasse 240 insbesondere mittels einer Klinkeneinrichtung oder eines Freilaufs derart befestigt sein, dass ein Nachgeben des Spannmittels, insbesondere eine Bewegung des Spannmittel nach oben nicht möglich ist. Denkbar ist allerdings auch, dass das Spannmittel 241 am Schachtboden anderweitig befestigt wird.

Weiterhin läuft das Spannmittel 241 durch die Kopplungseinrichtung 220, über welche die dritte Fangvorrichtung 230 ausgelöst werden kann, hindurch. Für eine detailliertere Beschreibung sei auf Figur 3 verwiesen.

In Figur 3 ist schematisch einen Teil des Auslösesystems aus Figur 2 in detaillierterer Darstellung gezeigt, und zwar in zwei Ansichten. Links ist eine nicht ausgelöste Stellung bzw. eine Ausgangsstellung des Auslösesystems gezeigt, rechts ist eine ausgelöste Stellung bzw. eine Betätigungsstellung gezeigt.

In der Betätigungseinrichtung 210 ist das Spannmittel 241 an einem Hebelarm 211 befestigt, der um einen Drehpunkt 212 drehbar gelagert ist. Mittels eines, insbesondere als Druckfeder ausgebildeten, ersten Federelements 213 wird eine Kraft auf den Hebelarm 211 nach oben ausgeübt. Hierbei ist ein Elektromagnet 214 vorgesehen, der in bestromtem Zustand den Hebelarm 211 gegen die Federkraft des ersten Federelements 213 zurückhält, wie in der linken Abbildung gezeigt.

In der Kopplungseinrichtung 220 ist nun ein Führungssystem umfassend zwei als Führungsrollen ausgebildete Führungselemente 223 und 224 sowie ein, insbesondere als Rolle ausgebildetes, Betätigungselement 221 vorgesehen. Das Seil 241 wird zwischen den Führungselementen 223 und 224 abgelenkt und über das Betätigungselement 221 geführt. Durch das gespannte Seil 241 wird nun eine Kraft, hier mit F_{N} bezeichnet, auf das Betätigungselement 221 ausgeübt.

An dem Betätigungselement 221 ist zudem ein weiteres, insbesondere als Zugfeder ausgebildetes, zweites Federelement 222 angebracht, mittels dessen eine Kraft, hier mit F_{F} bezeichnet, entgegen der durch das Spannmittel hervorgerufenen Kraft, auf das Betätigungselement 221 ausgeübt wird. Im Normalzustand bzw. im Normalbetrieb befindet sich das Betätigungselement 221 in der gezeigten Position. Dies kann durch eine geeignete Einstellung der Spannung des Spannmittels 241 und des Federelements 222 erreicht werden, d.h. es gilt dann F_{F} >= F_{N}.

Rechts ist nun der Fall gezeigt, bei dem das Auslösesystem 200 bzw. die Betätigungseinrichtung 210 und damit die Fangeinrichtung (hierzu sei auch auf Figur 4 verwiesen) ausgelöst ist. Indem der Elektromagnet 214 stromlos geschaltet wird - beispielsweise durch aktives Unterbrechen der Stromversorgung - kann das erste Federelement 213 den Hebelarm 211 und damit das daran befestigte Spannmittel 241 nach oben ziehen bzw. eine Kraft, hier mit F_{Z} bezeichnet, darauf ausüben. Die Ansteuerung bzw. Bestromung des Elektromagneten erfolgt hier beispielsweise mittels der erwähnten Steuerungseinrichtung.

Dies führt dazu, dass durch das Spannmittel 241 eine zusätzliche entsprechende Kraft F'z auf das Betätigungselement 221 ausgeübt wird, sodass die resultierende, durch das Spannmittel ausgeübte Kraft F_{N}+F'_{Z} die Kraft F_{F} des Federelements (Normalbetrieb) übersteigt, d.h. es gilt dann F_{N}+F'_{Z} > F_{F} . Damit wird das Betätigungselement 221 bewegt bis ein Kräftegleichgewicht entstanden ist, wodurch eine Auslösung bzw. Betätigung der Fangvorrichtung 230 erfolgt.

In Figur 4 ist schematisch ein Teil des Auslösesystems aus Figur 2 in detaillierterer Darstellung dargestellt. Insbesondere sind hier die Kopplungseinrichtung 210, wie schon in Figur 3 gezeigt, und die Fangvorrichtung 230, hier nur schematisch und beispielhaft, dargestellt.

In dem gezeigten Beispiel weist die Fangvorrichtung ein Hebelarmsystem 232 auf, womit sie an das Betätigungselement 221 angebunden ist. Durch eine Bewegung des Betätigungselements 221 im Fall einer Auslösung des Auslösesystems nach links, wie es in Bezug auf Figur 3 erläutert wurde, kann also mittels des Hebelarmsystems 221 ein Keil 231, insbesondere Brems- oder Fangkeil, zwischen eine Führungsschiene und ein Gegenstück gedrückt - oder auch gezogen - werden, wie durch Pfeil angedeutet.

Es versteht sich, dass auch andere Arten von Fangvorrichtungen, beispielsweise mit Fangkeilen anderer Art der Anbindung oder Bremsbelägen oder dergleichen, verwendet werden können. Diese müssen lediglich an die Kopplungseinrichtung 210 so angebunden werden, dass deren Auslösung oder Betätigung durch die Bewegung des Betätigungselements 221 ermöglicht wird.

Insgesamt wird damit eine platzsparende Möglichkeit bereitgestellt, mittels welcher beispielsweise vom Maschinenraum aus und damit auch insbesondere elektrisch eine Fangvorrichtung an einem Gegengewicht ausgelöst werden kann.

Es versteht sich, dass die in Bezug auf den unteren Fahrkorb und dessen Gegengewicht beschriebene Auslösung der Fangvorrichtung bzw. das hierzu verwendete Auslösesystem auch bei einer Fangvorrichtung an dem Gegengewicht des oberen Fahrkorbs verwendet werden könnte, um beispielsweise eine Kollision dieses oberen Fahrkorbs mit einer Schachtdecke zu verhindern. Entsprechend kann dies auch bei einer Aufzugsanlage mit nur einem Fahrkorb mit Gegengewicht verwendet werden.

## Patentansprüche

1. Auslösesystem (200) für eine Fangvorrichtung (230), die an einem mit einem Fahrkorb (120) über ein Tragmittel (111), das über eine mit einem Antrieb (161) gekoppelte Treibscheibe (162) geführt ist, verbundenes und in einem Schacht (110) geführtes Gegengewicht (125) oder an dem Fahrkorb (120) anbringbar ist, aufweisend: ein in dem Schacht (110) spannbares, stehendes Spannmittel (241), eine Betätigungseinrichtung (210), mittels welcher bei Bedarf eine Kraft (F_{Z}) in Längsrichtung des Spannmittels auf das Spannmittel (241) ausübbar ist, und eine Kopplungseinrichtung (220), mittels welcher das Spannmittel (241) und die Fangvorrichtung (230) derart koppelbar sind, dass die Fangvorrichtung (230) bei Ausübung der Kraft (F_{Z}) auf das Spannmittel (241) auslösbar ist, **dadurch gekennzeichnet, dass** das Spannmittel (241) mittels der Betätigungseinrichtung (210) am oberen Ende des Schachts (110) befestigt ist.

2. Auslösesystem (200) nach Anspruch 1,
wobei die Betätigungseinrichtung (210) elektrisch auslösbar ist, und insbesondere einen Elektromagneten (214) aufweist, mittels dessen die Betätigungseinrichtung (210) auslösbar ist.

3. Auslösesystem (200) nach Anspruch 1 oder 2,
wobei die Betätigungseinrichtung (210) ein Federelement (213) und/oder einen Hebelarm (211) aufweist, mittels welcher mittelbar oder unmittelbar die Kraft (F_{Z}) auf das Spannmittel (241) ausübbar ist.

4. Auslösesystem (200) nach einem der vorstehenden Ansprüche,
wobei die Kopplungseinrichtung (220) ein Betätigungselement (221) aufweist, das bei Ausübung der Kraft (F_{Z}) auf das Spannmittel (241) zur Betätigung oder Auslösung der Fangvorrichtung (230) führt.

5. Auslösesystem (200) nach Anspruch 4,
wobei die Kopplungseinrichtung (220) ein Führungssystem umfassend das Betätigungselement (221) und Führungselemente (223, 224) aufweist, in dem das Spannmittel (241) geführt ist, wobei das Betätigungselement (221) relativ zu den Führungselementen (223, 224) bewegbar ist, und insbesondere dazu eingerichtet ist, bei Ausübung der Kraft (F_{Z}) auf das Spannmittel (241) bewegt zu werden.

6. Aufzugsanlage (100) mit
- wenigstens einem Fahrkorb (120), der in einem in einem Schacht (110) bewegbar ist
- einem Gegengewicht (125), das mit dem Fahrkorb (120) über ein Tragmittel (111) verbunden ist, wobei das Gegengewicht über eine mit einem Antrieb (161) gekoppelte Treibscheibe (162) geführt ist,
- einer Fangvorrichtung (230), die an dem Gegengewicht (125) oder dem Fahrkorb (120) angeordnet ist, und
- einem Auslösesystem (200) nach einem der vorstehenden Ansprüche, insbesondere eingerichtet zur Auslösung der Fangvorrichtung, **dadurch gekennzeichnet, dass** die Betätigungseinrichtung (210) in einem den Antrieb (162) umfassenden Maschinenraum (160) angeordnet ist.

7. Aufzugsanlage (100) nach Anspruch 6,
wobei die Fangvorrichtung (230) oder eine weitere Fangvorrichtung weiterhin derart mit dem Spannmittel (241) gekoppelt ist, dass die (230) bzw. die weitere Fangvorrichtung ausgelöst wird, wenn deren Geschwindigkeit relativ zum Seil (241) einen Grenzwert überschreitet.

8. Aufzugsanlage (100) nach einem der Ansprüche 6 bis 7, mit einem weiteren, insbesondere zweiten, Fahrkorb (121), der über dem, insbesondere ersten, Fahrkorb (120) in dem Schacht (110) angeordnet und bewegbar ist.

9. Aufzugsanlage (100) nach Anspruch 8,
weiterhin mit einer Steuerungseinrichtung (190), die dazu eingerichtet ist, einen Abstand und/oder eine Relativgeschwindigkeit zwischen den zwei Fahrkörben (120, 121) zu erfassen, und, wenn der Abstand bzw. die Relativgeschwindigkeit einen zugehörigen Grenzwert unterschreitet bzw. überschreitet, die Betätigungseinrichtung (210) zu betätigen.

10. Verfahren zum Betreiben einer Aufzugsanlage (100) mit einem Fahrkorb (120), für den ein mit dem Fahrkorb (120) über ein Tragmittel (111), das über eine mit einem Antrieb (161) gekoppelte Treibscheibe (162) geführt ist, verbundenes und in einem Schacht (110) geführtes Gegengewicht (125) vorgesehen ist, wobei bei Bedarf eine Bewegung des Gegengewichts (125) oder des Fahrkorbs (120) abgebremst wird, indem mittels einer Betätigungseinrichtung (210) eine Kraft (F_{Z}) auf ein in dem Schacht (110) gespanntes, stehendes Spannmittel (241) in Längsrichtung des Spannmittels ausgeübt wird, wodurch mittels einer Kopplungseinrichtung (220) eine an dem Gegenwicht (125) oder dem Fahrkorb (120) angebrachte Fangvorrichtung (230) ausgelöst wird, **dadurch gekennzeichnet, dass** die Betätigungseinrichtung (210) in einem den Antrieb (162) umfassenden Maschinenraum (160) angeordnet ist.

11. Verfahren nach Anspruch 10,
bei dem die Betätigungseinrichtung (210) nur bei einer Aufwärtsbewegung des Fahrkorbs (120) ausgelöst wird.

12. Verfahren nach Anspruch 10 oder 11,
bei dem ein weiterer Fahrkorb (121) in dem Schacht (110) über dem Fahrkorb (120) bewegt wird, und bei dem ein Abstand und/oder eine Relativgeschwindigkeit zwischen den zwei Fahrkörben (120, 121) erfasst wird, und bei dem, wenn der Abstand bzw. die Relativgeschwindigkeit einen zugehörigen Grenzwert unterschreitet bzw. überschreitet, die Betätigungseinrichtung (210) ausgelöst wird.

## Claims

1. A triggering system (200) for a safety catch (230) able to be attached to a counterweight (125) connected to an elevator car (120) and guided in a shaft (110) via a suspension means (111) guided by a traction sheave (162) coupled to a drive (161) or to the elevator car (120), comprising:
a tensionable stationary tensioning means (241) in the shaft (110), an actuating device (210) by means of which a force (F_{Z}) can be exerted on the tensioning means (241) in the longitudinal direction of the tensioning means when needed, and a coupling device (220) by means of which the tensioning means (241) and the safety catch (230) can be coupled such that the safety catch (230) can be triggered upon the exertion of force (F_{Z}) on the tensioning means (241), **characterized in that** the tensioning means (241) is fixed at the upper end of the shaft (110) by means of the actuating device (210).

2. The triggering system (200) according to claim 1,
wherein the actuating device (210) can be triggered electrically and in particular comprises an electromagnet (214) by means of which the actuating device (210) can be triggered.

3. The triggering system (200) according to claim 1 or 2,
wherein the actuating device (210) comprises a spring element (213) and/or a lever arm (211) by means of which the force (F_{Z}) can be indirectly or directly exerted on the tensioning means (241).

4. The triggering system (200) according to one of the preceding claims,
wherein the coupling device (220) comprises an actuating element (221) which drives the actuation or triggering of the safety catch (230) upon the force (F_{Z}) being exerted on the tensioning means (241).

5. The triggering system (200) according to claim 4,
wherein the coupling device (220) comprises a guidance system in which the tensioning means (241) is guided, encompassing the actuating element (221) and guide elements (223, 224), wherein the actuating element (221) is movable relative to the guide elements (223, 224) and is in particular configured to be moved upon the force (F_{Z}) being exerted on the tensioning means (241).

6. An elevator system (100) comprising
- at least one elevator car (120) movable in a shaft (110),
- a counterweight (125) connected to the elevator car (120) by a suspension means (111), wherein the counterweight is guided via a traction sheave (162) coupled to a drive (161),
- a safety catch (230) arranged on the counterweight (125) or the elevator car (120), and
- a triggering system (200) according to one of the preceding claims, in particular configured to trigger the safety catch, **characterized in that** the actuating device (210) is arranged in a machine room (160) containing the drive (162).

7. The elevator system (100) according to claim 6,
wherein the safety catch (230) or a further safety catch is further coupled to the tensioning means (241) such that the safety catch (230), or the further safety catch respectively, is triggered when its speed relative to the cable (241) exceeds a limit value.

8. The elevator system (100) according to one of claims 6 to 7, comprising a further, in particular second, elevator car (121) arranged and movable in the shaft (110) above the, in particular first, elevator car (120).

9. The elevator system (100) according to claim 8,
further comprising a control device (190) configured to detect a distance and/or a relative speed between the two elevator cars (120, 121) and to actuate the actuating device (210) when the distance/relative speed falls below or exceeds an associated limit value.

10. A method for operating an elevator system (100) having an elevator car (120) for which a counterweight (125) connected to the elevator car (120) via a suspension means (111) guided via a traction sheave (162) coupled to a drive (161) and guided in a shaft (110) is provided,
wherein a movement of the counterweight (125) or the elevator car (120) is decelerated when necessary by a force (F_{Z}) being exerted on a tensioned stationary tensioning means (241) in the shaft (110) in the longitudinal direction of said tensioning means by an actuating device (210), whereby a safety catch (230) attached to the counterweight (125) or the elevator car (120) is triggered by means of a coupling device (220),
**characterized in that** the actuating device (210) s arranged in a machine room (160) containing the drive (162).

11. The method according to claim 10,
in which the actuating device (220) is only triggered upon upward motion of the elevator car (120).

12. The method according to claim 10 or 11,
in which a further elevator car (121) is moved in the shaft (110) above elevator car (120), and in which a distance and/or a relative speed between the two elevator cars (120, 121) is detected, and in which the actuating device (210) is triggered when the distance/relative speed falls below or exceeds an associated limit value.

## Revendications

1. Système de déclenchement (200) pour un dispositif d'arrêt (230) susceptible d'être monté sur un contrepoids (125) qui est relié à une cabine (120) par l'intermédiaire d'un moyen de support (111), guidé par une poulie motrice (162) couplée à un entraînement (161), et qui est guidé dans une cage (110), ou susceptible d'être monté sur la cabine (120),
comprenant
un moyen tendeur (241) vertical, susceptible d'être tendu dans la cage (110), un dispositif d'actionnement (210) permettant d'exercer, en cas de besoin, une force (Fz) sur le moyen tendeur (241) dans la direction longitudinale du moyen tendeur, et un dispositif de couplage (220) permettant de coupler le moyen tendeur (241) et le dispositif d'arrêt (230) de telle sorte que le dispositif d'arrêt (230) peut être déclenché lorsque la force (Fz) est exercée sur le moyen tendeur (241),
**caractérisé en ce que** le moyen tendeur (241) est fixé à l'extrémité supérieure de la cage (110) à l'aide du dispositif d'actionnement (210).

2. Système de déclenchement (200) selon la revendication 1,
dans lequel le dispositif d'actionnement (210) peut être déclenché électriquement et comporte en particulier un électroaimant (214) permettant de déclencher le dispositif d'actionnement (210).

3. Système de déclenchement (200) selon la revendication 1 ou 2,
dans lequel le dispositif d'actionnement (210) comprend un élément à ressort (213) et/ou un bras de levier (211), permettant d'exercer la force (Fz) directement ou indirectement sur le moyen tendeur (241).

4. Système de déclenchement (200) selon l'une des revendications précédentes,
dans lequel le dispositif de couplage (220) comprend un élément d'actionnement (221) qui, lorsque la force (Fz) est exercée sur le moyen tendeur (241), provoque l'actionnement ou le déclenchement du dispositif d'arrêt (230).

5. Système de déclenchement (200) selon la revendication 4,
dans lequel le dispositif de couplage (220) comprend un système de guidage qui comporte l'élément d'actionnement (221) et des éléments de guidage (223, 224) et dans lequel le moyen tendeur (241) est guidé, l'élément d'actionnement (221) est mobile par rapport aux éléments de guidage (223, 224) et est en particulier conçu pour être déplacé lorsque la force (Fz) est exercée sur le moyen tendeur (241).

6. Système d'ascenseur (100), comprenant
- au moins une cabine (120) susceptible d'être déplacée dans une cage (110),
- un contrepoids (125) relié à la cabine (120) par l'intermédiaire d'un moyen de support (111), le contrepoids étant guidé par une poulie motrice (162) couplée à un entraînement (161),
- un dispositif d'arrêt (230) disposé sur le contrepoids (125) ou sur la cabine (120), et
- un système de déclenchement (200) selon l'une des revendications précédentes, en particulier conçu pour déclencher le dispositif d'arrêt,
**caractérisé en ce que** le dispositif d'actionnement (210) est disposé dans un compartiment de machine (160) comprenant l'entraînement (162).

7. Système d'ascenseur (100) selon la revendication 6,
dans lequel le dispositif d'arrêt (230) ou un autre dispositif d'arrêt est en outre couplé au moyen tendeur (241) de telle sorte que le dispositif d'arrêt (230) ou l'autre dispositif d'arrêt est déclenché si sa vitesse par rapport au câble (241) dépasse une valeur limite.

8. Système d'ascenseur (100) selon l'une des revendications 6 à 7,
comprenant une autre cabine, en particulière une deuxième cabine (121) disposée et déplaçable au-dessus de la cabine, en particulier au-dessus de la première cabine (120), dans la cage (110).

9. Système d'ascenseur (100) selon la revendication 8,
comprenant en outre un dispositif de commande (190) conçu pour détecter une distance et/ou une vitesse relative entre les deux cabines (120, 121) et pour actionner le dispositif d'actionnement (210) si la distance ou la vitesse relative dépasse vers le bas ou vers le haut une valeur limite associée.

10. Procédé pour faire fonctionner un système d'ascenseur (100) comprenant une cabine (120) pour laquelle est prévu un contrepoids (125) qui est relié à la cabine (120) par l'intermédiaire d'un moyen de support (111), guidé par une poulie motrice (162) couplée à un entraînement (161), et qui est guidé dans une cage (110),
dans lequel
en cas de besoin, un mouvement du contrepoids (125) ou de la cabine (120) est freiné du fait qu'une force (Fz) est exercée sur un moyen tendeur (241) vertical, tendu dans la cage (110), dans la direction longitudinale du moyen tendeur, à l'aide d'un dispositif d'actionnement (210), moyennant quoi un dispositif d'arrêt (230), monté sur le contrepoids (125) ou sur la cabine (120), est déclenché à l'aide d'un dispositif de couplage (220), **caractérisé en ce que** le dispositif d'actionnement (210) est disposé dans un compartiment de machine (160) comprenant l'entraînement (162).

11. Procédé selon la revendication 10,
dans lequel le dispositif d'actionnement (210) n'est déclenché que lors d'un déplacement vers le haut de la cabine (120).

12. Procédé selon la revendication 10 ou 11,
dans lequel une autre cabine (121) est déplacée dans la cage (110) au-dessus de la cabine (120), et
une distance et/ou une vitesse relative entre les deux cabines (120, 121) est détectée, et
si la distance ou la vitesse relative dépasse vers le bas ou vers le haut une valeur limite associée, le dispositif d'actionnement (210) est déclenché.
